# EUROPÄISCHE PATENTSCHRIFT

(11) **EP 4 204 171 B1**
(45) Veröffentlichungstag und Bekanntmachung des Hinweises auf die Patenterteilung: **17.06.2026**
(21) Anmeldenummer: 21778358.8
(22) Anmeldetag: 08.09.2021
(51) Int. Cl.: B22F 9/10

(54) **VORRICHTUNG UND VERFAHREN ZUR HERSTELLUNG EINES METALLPULVERS**
APPARATUS AND METHOD FOR PRODUCING A METAL POWDER
DISPOSITIF ET PROCÉDÉ DE PRODUCTION D'UNE POUDRE MÉTALLIQUE

(30) Priorität: 08.09.2020 AT 507572020
(43) Veröffentlichungstag der Anmeldung: 05.07.2023
(73) Patentinhaber: Rimmer, Karl, 9231 Köstenberg (AT)
(72) Erfinder: Rimmer, Karl, 9231 Köstenberg (AT)
(74) Vertreter: KLIMENT & HENHAPEL
(86) Internationale Anmeldenummer: PCT/EP2021/074666
(87) Internationale Veröffentlichungsnummer: WO 2022/053488

(56) Entgegenhaltungen:
- WO-A1-2008/120938
- CA-A1- 2 170 206
- KR-B1- 101 517 584
- US-A- 4 078 873

## Beschreibung

### GEBIET DER ERFINDUNG

Die vorliegende Erfindung betrifft eine Vorrichtung und ein Verfahren zur

Herstellung eines Metallpulvers.

### STAND DER TECHNIK

Metallpulver können mit verschiedenen Verfahren hergestellt werden. Neben den physikalischen Verfahren, wie mechanische Zerkleinerung, Verdampfen und Kondensation, kommen auch chemische und physikalisch-chemische Verfahren, wie chemische Reaktion, Reduktion oder Zersetzung von Metallverbindungen und Elektrolyse, zur Anwendung.

Zur besonders präzisen Herstellung von Metallpulvern kommen gattungsgemäße Vorrichtungen zum Einsatz, mittels welchen ein physikalisches Verfahren, nämlich die zentrifugale Zerstäubung, durchgeführt wird. Hierbei wird ein schnell rotierender Drehteller eingesetzt, wobei Schmelze auf den mit einer bestimmten Geschwindigkeit rotierenden Drehteller auftrifft, aufgrund der Zentrifugalkraft vom Drehteller weggeschleudert und in kleine Tröpfchen zerrissen wird, welche Tröpfchen anschließend zu Metallpartikeln erstarren.

CA 2170206 A1 offenbart eine Vorrichtung und ein Verfahren zur Herstellung eines Metallpulvers unter Verwendung zweier Gasdüsen, wobei das Verfahren drei grundlegende Schritte umfasst, nämlich
- Zerstäuben einer Metallschmelze mit einem Gas, um Tröpfchen zu erzeugen,
- Zerteilen der Tröpfchen in feine Partikel mittels einer schnell rotierenden Scheibe,
- schnelles Abkühlen der feinen Partikel mit einem Kühlmittel.

GB 2051138 A beschreibt eine Vorrichtung zum Herstellen eines Metallpulvers umfassend eine Primärgasdüse und ein Gehäuse, innerhalb welchem u.a. ein Tiegel samt zugehörigem Flüssigkeitsheizmittel, ein rotierendes Zerstäubungsmittel und eine rotierende Spritzplatte angeordnet ist.

Nachteilig beim beschriebenen Stand der Technik ist, dass die bereits erstarrten Metallpartikel nicht zielgerichtet von der rotierenden Scheibe bzw. von der rotierenden Spritzplatte weggeführt werden und somit mitunter unerwünschten Reaktionen ausgesetzt sind.

US 4078873 A betrifft die Herstellung von Metallpulvern mittels einer Vorrichtung umfassend einen Trichter samt Düse, eine darum angeordnete Düsenplatte mit mehreren Düsen, um mehrere Kühlmittelströmungen zu schaffen, sowie eine drehende Scheibe.

WO 2008/120938 A1 offenbart eine Vorrichtung und ein Verfahren zur Herstellung von Legierungspulver auf Siliziumbasis, unter anderem unter Verwendung eines Drehtellers. Im in Fig. 2 dargestellten Ausführungsbeispiel ist zwar ein Tundish 201 samt fluidisch verbundener Düse 202 und ein Gasstrom 203 gezeigt, der durch einen die Düse 202 zumindest abschnittsweise umgebenden Auslass strömt, jedoch gibt es in diesem Ausführungsbeispiel kein Kühlmittelzuführrohr 70 und daher keine Sekundärgasdüse. In den in Fig. 4-5 dargestellten Ausführungsbeispielen wird weder eine mit dem Tundish fluidisch verbundene Düse, noch eine die Düse zumindest abschnittsweise umgebende Primärgasdüse zur Stabilisierung der Schmelze explizit offenbart. Außerdem ist in allen Ausführungsbeispielen, in denen ein Kühlmittelzuführrohr 70 vorhanden ist, ein Auslass des Kühlmittelzuführrohrs 70 innerhalb des Drehtellers angeordnet. Der Abstand des Auslasses und der Düsen zum Drehteller ist jeweils nicht einstellbar.

### AUFGABE DER ERFINDUNG

Aufgabe der Erfindung ist es, eine verbesserte Vorrichtung zur Herstellung eines Metallpulvers zur Verfügung zu stellen. Insbesondere sollen die Metallpartikel eine möglichst definierte Form und/oder Größe aufweisen, wobei die Größe auf einfache Art einstellbar sein soll. Gemäß einer weiteren Aufgabe der Erfindung sollen bestehende gattungsgemäße Vorrichtungen leicht nachrüstbar sein.

### DARSTELLUNG DER ERFINDUNG

Diese Aufgabe wird durch eine Vorrichtung nach Anspruch 1 gelöst.

Als Metallpulver, welches Metallpartikel umfasst, werden sowohl Metallpulver eines einzelnen Metalls als auch von Legierungen und von Gemischen angesehen, wobei das/die Metall(e) insbesondere aus der Gruppe Al, Zn, Sn, Fe, Mg, Zr, W, Sb, Ni, Cu, Ag, Au ausgewählt werden.

Der Tundish ist beheizbar, um ein Erkalten der Schmelze zu verhindern sowie eine für das Zerstäuben günstige Temperatur zu garantieren. An einem in Fließrichtung der Schmelze gesehen unteren Ende des Tundish ist die Düse vorgesehen, mittels welcher die Schmelze vom Tundish auf den rotierenden Drehteller ausgegossen werden kann, wobei das Ausgießen mittels Schwerkraft erfolgt. Beim Auftreffen auf den rotierenden Drehteller zerstäubt die Schmelze und erstarrt nachfolgend zu Metallpartikeln.

Wie bereits erwähnt rotiert der Drehteller, wodurch die zur Zerstäubung der Schmelze erforderliche Zentrifugalkraft entsteht. Bei Rotieren des Drehtellers bei konstanter Umdrehungszahl pro Zeiteinheit, bspw. U/min, ist die Geschwindigkeit des Drehtellers an einem äußersten Rand höher als radial innerhalb. Dies führt dazu, dass je nach Auftreffen der Schmelze in einem Bereich des Drehtellers anders geformte bzw. anders große Tröpfchen und damit in weiterer Folge anders geformte bzw. anders große Metallpartikel entstehen. Des Weiteren lassen sich Größe und Form der Metallpartikel bei einem gleich bleibendem Auftreffbereich der Schmelze auf dem Drehteller auch über die Umdrehungszahl pro Zeiteinheit steuern - bei geringerer Umdrehungszahl pro Zeiteinheit entstehen nämlich anders geformte bzw. anders große Metallpartikel als bei höherer Umdrehungszahl pro Zeiteinheit.

Der Drehteller der erfindungsgemäßen Vorrichtung rotiert zwischen 50.000 U/min und 90.000 U/min, insbesondere zwischen 55.000 U/min und 70.000 U/min, wodurch besonders feine Metallpartikel entstehen.

Es ist vorstellbar, dass die erfindungsgemäße Vorrichtung in zumindest einer Kammer angeordnet ist. Es ist allerdings auch möglich, dass sich der Tundish in einer Kammer, nämlich einer Ofenkammer, befindet und der Drehteller in einer separaten Kammer, nämlich einer Zerstäubungskammer, angeordnet ist. Vorzugsweise ist die Kammer bzw. sind die Kammern gasdicht, um ein Eindringen von Luft zu verhindern, welche Luft zu Oxidationen in der Schmelze bzw. in den Metallpartikeln führen könnte.

Erfindungsgemäß ist vorgesehen, dass die Vorrichtung eine Primärgasdüse sowie eine Sekundärgasdüse aufweist, aus welchen jeweils zumindest ein Gasstrom ausgegeben wird. Um unerwünschte Reaktionen der Schmelze bzw. der Metallpartikel zu verhindern, handelt es sich bei dem Gas für die Gasströme um Luft oder ein Inertgas, vorzugsweise N2, H2, CO, CO2, He, Ar, Kr, Xe oder ein Gemisch davon.

Der aus der Primärgasdüse austretende Gasstrom umgibt die Düse zumindest abschnittsweise und dient der Stabilisierung der aus der Düse austretenden Schmelze. Die Schmelze wird direkt nachdem sie aus der Düse ausgetreten ist zumindest abschnittsweise vom Gasstrom umhüllt, wodurch sie einerseits von der Düse zum Drehteller hin geführt wird und andererseits vor unerwünschten Reaktionen geschützt wird.

Der aus dem Auslass der Sekundärgasdüse austretende Gasstrom trifft in radialer Richtung gesehen nach dem Drehteller auf die bereits zumindest teilweise erstarrten und vom Drehteller weggeschleuderten Metallpartikel und dient einerseits der weiteren Abkühlung dieser. Andererseits können die Metallpartikel mittels dieses Gasstroms zielgerichtet vom Drehteller in eine Umgebung weggeführt und vor unerwünschten Reaktionen geschützt werden.

Des Weiteren ist es vorstellbar, dass mittels des aus dem Auslass der Sekundärgasdüse austretenden Gasstroms eine Größe und/oder eine Form der Metallpartikel auf einfache Art und Weise einstellbar ist. D.h. neben der Umdrehungszahl pro Zeiteinheit des Drehtellers sowie neben dem Auftreffbereich der Schmelze auf dem Drehteller kann auch der Gasstrom der Sekundärgasdüse zur (weiteren) Einstellung der geometrischen Eigenschaften der Metallpartikel dienen.

Durch die Anordnung der Sekundärgasdüse zwischen dem Tundish und dem Drehteller können bestehende Vorrichtungen zur Herstellung eines Metallpulvers leicht nachgerüstet werden, ohne dass die Bauweise bestehender Vorrichtungen stark verändert werden müsste.

Auch die Geometrie des Drehtellers dient der Einstellung einer möglichst definierten Form und/oder Größe der Metallpartikel. Deshalb ist in einer ersten Alternative der Erfindung vorgesehen, dass ein Abstand, der parallel zur Drehachse ist, zwischen der Oberfläche des Drehtellers und einer normal auf die Drehachse stehenden Normalebene, in welcher Normalebene ein Auslass der Düse liegt, in radialer Richtung monoton fallend ist.

D.h. die zum Tundish weisende Oberfläche des Drehtellers der erfindungsgemäßen Vorrichtung ist zumindest abschnittsweise positiv gekrümmt und/oder zumindest abschnittsweise linear steigend. Selbstverständlich ist auch nicht ausgeschlossen, dass die Oberfläche des Drehtellers zumindest abschnittsweise parallel zur Normalebene, d.h. in einem Betriebszustand der erfindungsgemäßen Vorrichtung horizontal, verläuft.

Aus dem zuvor Gesagten ergibt sich somit, dass die zum Tundish weisende Oberfläche des Drehtellers zumindest abschnittsweise konkav ausgebildet ist. D.h. der Drehteller weist in einem inneren Bereich zumindest eine Vertiefung auf. Natürlich ist auch nicht ausgeschlossen, dass der Drehteller vom inneren Bereich radial nach außen mehrere Vertiefungen aufweist - die Oberfläche eines solchen Drehtellers wäre somit wellenartig ausgebildet.

Ist der Abstand zwischen der Oberfläche des Drehtellers und der Normalebene radial nach außen monoton fallend, trifft die aus der Düse austretende Schmelze üblicherweise in einer Vertiefung des Drehtellers auf dessen Oberfläche auf. Die zumindest partiell zu Metallpartikeln erstarrte Schmelze wird zumindest teilweise von der Oberfläche des Drehtellers radial nach außen in Richtung der Sekundärgasdüse, insbesondere in Richtung des Auslasses der Sekundärgasdüse, weggeschleudert. Jene Metallpartikel, welche entweder von einer dem Drehteller zugewandten Oberfläche der Sekundärgasdüse in Richtung des Drehtellers zurückgeschleudert werden oder gar nicht vom Drehteller weggeschleudert werden und auf dessen Oberfläche verbleiben, werden durch die Rotation des Drehtellers radial nach außen getragen und gelangen aufgrund der monotonen Steigung der Oberfläche des Drehtellers in Richtung des Auslasses der Sekundärgasdüse. D.h. die Geometrie des Drehtellers dient der zumindest abschnittsweisen Führung der Metallpartikel zum Auslass der Sekundärgasdüse.

Es ist vorstellbar, dass hierbei die Formgebung der Metallpartikel im Wesentlichen bereits auf der zum Tundish weisenden Oberfläche des Drehtellers erfolgt und der aus der Sekundärgasdüse austretende Gasstrom - wenn überhaupt - lediglich geringfügig die Größe und/oder die Form der Metallpartikel beeinflusst.

In einer zweiten Alternative der Erfindung ist vorgesehen, dass ein Abstand, der parallel zur Drehachse ist, zwischen der Oberfläche des Drehtellers und einer normal auf die Drehachse stehenden Normalebene, in welcher Normalebene ein Auslass der Düse liegt, in radialer Richtung monoton steigend ist.

D.h. die zum Tundish weisende Oberfläche des Drehtellers der erfindungsgemäßen Vorrichtung ist zumindest abschnittsweise negativ gekrümmt und/oder zumindest abschnittsweise linear fallend. Selbstverständlich ist auch in diesem Fall nicht ausgeschlossen, dass die Oberfläche des Drehtellers zumindest abschnittsweise parallel zur Normalebene, d.h. in einem Betriebszustand der erfindungsgemäßen Vorrichtung horizontal, verläuft.

Aus dem zuvor Gesagten ergibt sich somit, dass die zum Tundish weisende Oberfläche des Drehtellers zumindest abschnittsweise konvex ausgebildet ist. D.h. der Drehteller weist in einem inneren Bereich zumindest eine Erhöhung auf. Natürlich ist auch nicht ausgeschlossen, dass der Drehteller vom inneren Bereich radial nach außen mehrere Erhöhungen aufweist - die Oberfläche eines solchen Drehtellers wäre somit wellenartig ausgebildet.

Da die aus der Düse austretende Schmelze in einer Erhöhung des Drehtellers auf dessen Oberfläche auftrifft, ist es vorstellbar, dass die zum Tundish weisende Oberfläche des Drehtellers die Größe und/oder die Form der Metallpartikel lediglich geringfügig beeinflusst und die Formgebung der Metallpartikel im Wesentlichen mittels des aus der Sekundärgasdüse austretenden Gasstroms erfolgt.

In einer Ausführungsvariante der Erfindung ist vorgesehen, dass der Drehteller einen inneren Bereich und einen äußeren Bereich aufweist, wobei sich die zum Tundish weisende Oberfläche des inneren Bereichs entlang der radialen Richtung erstreckt und die zum Tundish weisende Oberfläche des äußeren Bereichs in einem Winkel von 5° bis 60°, bevorzugt von 15° bis 45°, besonders bevorzugt von 25° bis 35°, zur zum Tundish weisenden Oberfläche des inneren Bereichs angeordnet ist. D.h. die zum Tundish weisende Oberfläche des äußeren Bereichs kann zum Tundish hinweisend geneigt sein oder vom Tundish wegweisend geneigt sein.

Abhängig davon, ob die zum Tundish weisende Oberfläche des äußeren Bereichs zum Tundish hinweisend oder vom Tundish wegweisend geneigt ist, ist die zum Tundish weisende Oberfläche des Drehtellers abschnittsweise konkav oder konvex ausgebildet. D.h. der Drehteller weist zumindest eine Vertiefung oder zumindest eine Erhöhung auf.

Des Weiteren ist erfindungsgemäß vorgesehen, dass der Abstand zwischen der Normalebene und der Oberfläche des Drehtellers und/oder ein Abstand zwischen einer weiteren normal auf die Drehachse stehenden Normalebene, in welcher weiteren Normalebene ein Auslass der Sekundärgasdüse liegt, und der Oberfläche des Drehtellers zur Einstellung der Größe und/oder Form der Metallpartikel adjustierbar ist. D.h. es ist einerseits vorstellbar, dass mittels der erfindungsgemäßen Vorrichtung die beiden Abstände jeweils unabhängig voneinander variiert werden. Andererseits ist es auch vorstellbar, dass die beiden Abstände gemeinsam, d.h. voneinander abhängig, einstellbar sind.

Abhängig von der Art der Schmelze, insbesondere von der Zusammensetzung, sowie von der zu erzielenden Größe und Form der Metallpartikel können die beiden Abstände adjustiert werden, um immer das optimale Endprodukt zu erzielen.

In der Regel liegt im Betriebszustand der Vorrichtung der Auslass der Düse zum Ausgießen der Schmelze, weiter unten als der Auslass der Sekundärgasdüse.

In einer weiteren Ausführungsvariante der Erfindung ist vorgesehen, dass eine Ausblasrichtung der Sekundärgasdüse parallel zur Drehachse ist. Dadurch wird einerseits sichergestellt, dass die vom Drehteller kommenden Metallpartikel nicht wieder auf diesen zurückgeschleudert werden und andererseits, dass die Metallpartikel weiter abgekühlt werden. Außerdem lässt sich dadurch Größe und/oder Form der Metallpartikel am einfachsten einstellen.

Die besten Ergebnisse werden erzielt, wenn der aus dem zumindest einen Auslass der Sekundärgasdüse austretende Gasstrom möglichst gleichmäßig auf die vom Drehteller weggeschleuderten Metallpartikel einwirkt, weshalb in einer weiteren Ausführungsvariante der Erfindung vorgesehen ist, dass der Auslass der Sekundärgasdüse zumindest abschnittsweise ringförmig ausgebildet ist und den Drehteller zumindest abschnittsweise umfänglich umgibt. Die zumindest abschnittsweise ringförmige Ausbildung des Auslasses der Sekundärgasdüse sorgt für einen besonders gleichmäßigen und konstanten Gasstrom. Des Weiteren lassen sich beim ringförmigen Auslass Blaskraft sowie Luftstrom besonders einfach regeln bzw. einstellen. Bevorzugt weist die Sekundärgasdüse zumindest einen durchgehend ringförmig ausgebildeten Auslass auf.

In einer weiteren Ausführungsvariante der Erfindung ist vorgesehen, dass eine Ausblasrichtung der Primärgasdüse auf die aus der Düse austretende Schmelze weist. Dadurch ist die Schmelze, deren Fließrichtung - wie bereits erwähnt - der Schwerkraft folgt, zwischen dem Austritt aus der Düse und dem Auftreffen auf den Drehteller gezielt beeinflussbar.

Durch den Gasstrom kann die Fließrichtung der Schmelze derart beeinflusst / abgelenkt werden, dass diese auf einen bestimmten Bereich des Drehtellers auftrifft. Einerseits kann hierfür sowohl die Stärke des Gasstromes sowie der Winkel, in dem der Gasstrom auf die Schmelze auftrifft, variiert werden. Auch kann dadurch die Größe und/oder die Form der Metallpartikel beeinflusst bzw. eingestellt werden. Wenn die Schmelze nämlich in einem Bereich am Rand des Drehtellers auftrifft, entstehen auf Grund der höheren Geschwindigkeit und der stärker wirkenden Zentrifugalkraft kleinere Tröpfchen und damit kleinere Metallpartikel, während im Fall, dass die Schmelze zentraler auf den Drehteller auftrifft, durch die geringere Geschwindigkeit und die daraus resultierende geringere Zentrifugalkraft größer Tröpfchen und damit größere Metallpartikel entstehen.

In einer weiteren Ausführungsvariante der Erfindung ist vorgesehen, dass ein Durchmesser der Düse, insbesondere des Auslasses, zur Dosierung der Schmelze einstellbar ist.

Typischerweise weist die Düse, insbesondere der Auslass der Düse, einen Durchmesser von 1 mm bis 5 mm auf. Der entsprechende Durchmesser muss einerseits groß genug sein, um ein Verstopfen des Auslasses durch Schmelze zu verhindern, und andererseits muss der Durchmesser an die zu erzielende Form und/oder Größe der Metallpartikel angepasst werden. Je mehr Schmelze durch die Düse, insbesondere durch den Auslass, pro Zeiteinheit durchtritt, desto größer sind die vom Drehteller weggeschleuderten Metallpartikel.

Um die vom Drehteller in die Umgebung weggeschleuderten Metallpartikel zu klassieren, ist in einer weiteren Ausführungsvariante der Erfindung vorgesehen, dass die Vorrichtung einen Sichter umfasst, wobei der Sichter in Fließrichtung der Schmelze gesehen nach dem Drehteller angeordnet ist. Dabei kann sich der Sichter innerhalb der zumindest einen Kammer, in welcher u.a. Tundish und Drehteller angeordnet sein können, befinden oder aber auch räumlich getrennt von der zumindest einen Kammer angeordnet sein.

Bei dem Sichter handelt es sich im Rahmen der Erfindung um eine Vorrichtung zur Klassierung von Metallpartikeln nach einem definierten Kriterium wie der Partikelgröße. Das Sichten nutzt üblicherweise die unterschiedlichen Massenkräfte und Strömungswiderstände der verschieden großen Metallpartikeln in einem Medium, etwa in einem Luftstrom.

Zur Lösung der eingangs beschriebenen Problemstellung ist auch ein Verfahren zur Herstellung eines Metallpulvers gemäß Anspruch 8 vorgesehen.

### KURZE BESCHREIBUNG DER FIGUREN

Die Erfindung wird nun anhand eines Ausführungsbeispiels näher erläutert. Die Zeichnung ist beispielhaft und soll den Erfindungsgedanken zwar darlegen, ihn aber keinesfalls einengen oder gar abschließend wiedergeben.

Dabei zeigt:
- Fig. 1: eine schematische Schnittansicht eines Ausführungsbeispiels einer erfindungsgemäßen Vorrichtung zur Herstellung eines Metallpulvers.

### WEGE ZUR AUSFÜHRUNG DER ERFINDUNG

Fig. 1 zeigt eine schematische Schnittansicht eines Ausführungsbeispiels einer erfindungsgemäßen Vorrichtung 1 zur Herstellung eines Metallpulvers, welche Vorrichtung 1 einen Tundish 2, einen Drehteller 5, eine Düse 7, eine Primärgasdüse 8 sowie eine Sekundärgasdüse 9 aufweist, wobei die erfindungsgemäße Vorrichtung 1 in einer gasdichten Kammer (nicht dargestellt) angeordnet ist.

Der Tundish 2 dient der Herstellung einer Schmelze 3, wobei an einem in einer Fließrichtung 6 der Schmelze 3 gesehen unterem Ende des Tundish 2 eine mit dem Tundish 2 fluidisch verbundene Düse 7 angeordnet ist, welche für das Ausgießen der Schmelze 3 aus dem Tundish 2 auf den Drehteller 5 geeignet ist.

In Fließrichtung 6 der Schmelze 3 gesehen ist der Drehteller 5 also nach dem Tundish 2 und nach der Düse 7 angeordnet. Des Weiteren rotiert der Drehteller 5 mit 60.000 U/min um eine Drehachse 4, um die auf einer Oberfläche 5a des Drehtellers 5 auftreffende Schmelze 3 zu zerstäuben und in Form von Tröpfchen, welche Tröpfchen nachfolgend zu Metallpartikeln 11 erstarren, wegzuschleudern.

Die Düse 7 weist einen Auslass 7a auf, dessen Durchmesser einstellbar ist, wobei der Durchmesser in diesem Ausführungsbeispiel in einem Bereich von 1 mm bis 5 mm adjustierbar ist.

Die Düse 7 wird in diesem Ausführungsbeispiel vollumfänglich von einer, hier also im Querschnitt ringförmigen, Primärgasdüse 8 umgeben. Des Weiteren weist die erfindungsgemäße Vorrichtung 1 eine Sekundärgasdüse 9 auf, welche zwischen dem Tundish 2 und dem Drehteller 5 angeordnet ist, wobei sich ein ringförmiger Auslass 9a der Sekundärgasdüse 9 in einer, bezogen auf die Drehachse 4 radialen Richtung 10 weiter außen als der Drehteller 5 befindet.

Sowohl aus der Primärgasdüse 8 als auch aus der Sekundärgasdüse 9 tritt jeweils ein Gasstrom aus, wobei in diesem Ausführungsbeispiel Ar austritt, um unerwünschte Reaktionen der Schmelze 3 bzw. der Metallpartikel 11 zu verhindern.

Der aus der Primärgasdüse 8 austretende Gasstrom dient der Stabilisierung der Schmelze 3, wobei eine Ausblasrichtung 8a auf die aus der Düse 7, insbesondere aus dem Auslass 7a, austretende Schmelze 3 weist. Mittels des Gasstroms wird die Schmelze 3 vollumfänglich umhüllt, wodurch die Schmelze 3 von der Düse 7 zum Drehteller 5 hin geführt wird.

Der aus dem Auslass 9a der Sekundärgasdüse 9 austretende Gasstrom trifft wiederum in radialer Richtung 10 gesehen nach dem Drehteller 5 auf die vom Drehteller 5 weggeschleuderten Metallpartikel 11 auf, wobei eine Ausblasrichtung 9b parallel zur Drehachse 4 ist. Der Gasstrom der Sekundärgasdüse 9 dient einerseits der (weiteren) Abkühlung der Metallpartikel 11 sowie andererseits der zielgerichteten Wegführung der Metallpartikel 11 vom Drehteller 5 in eine Umgebung.

In diesem Ausführungsbeispiel weist die Oberfläche 5a des Drehtellers 5 eine konkave Form auf. Der Drehteller 5 weist einen inneren Bereich 5b und einen äußeren Bereich 5c auf, wobei sich die zum Tundish 2 weisende Oberfläche des inneren Bereichs 5b entlang der radialen Richtung 10 erstreckt und die zum Tundish 2 weisende Oberfläche 5a des äußeren Bereichs 5c in einem Winkel α von 25° zur zum Tundish 2 weisenden Oberfläche 5a des inneren Bereichs 5b angeordnet ist, wodurch der Großteil der Metallpartikel 11 zum Auslass 9a der Sekundärgasdüse 9 befördert wird.

Um Größe und Form der Metallpartikel einzustellen ist sowohl ein Abstand 13 zwischen einer Normalebene 12, in welcher der Auslass 7a der Düse 7 liegt, und der Oberfläche 5a des Drehtellers 5 als auch ein Abstand 15 zwischen einer weiteren Normalebene 14 und der Oberfläche 5a des Drehtellers 5 adjustierbar, wobei die Normalebene 12 und die weitere Normalebene 14 jeweils normal auf die Drehachse 4 stehen.

Des Weiteren weist die erfindungsgemäße Vorrichtung 1 einen Sichter (nicht dargestellt) zur Klassierung der Metallpartikel 11 auf, wobei der Sichter räumlich getrennt von der Kammer angeordnet ist.

### BEZUGSZEICHENLISTE

- 1: Vorrichtung zur Herstellung eines Metallpulvers
- 2: Tundish
- 3: Schmelze
- 4: Drehachse
- 5: Drehteller
5a Oberfläche
5b innerer Bereich
5c äußerer Bereich
- 6: Fließrichtung
- 7: Düse
7a Auslass
7b Durchmesser
- 8: Primärgasdüse
8a Ausblasrichtung
- 9: Sekundärgasdüse
9a Auslass
9b Ausblasrichtung
- 10: radiale Richtung
- 11: Metallpartikel
- 12: Normalebene
- 13: Abstand zwischen der Oberfläche 5a und der Normalebene 12
- 14: weitere Normalebene
- 15: Abstand zwischen der Oberfläche 5a und der weiteren Normalebene 14

- α: Winkel

## Patentansprüche

1. Vorrichtung (1) zur Herstellung eines Metallpulvers umfassend
- einen Tundish (2) zum Herstellen einer Schmelze (3),
- einen eine Drehachse (4) aufweisenden Drehteller (5), welcher Drehteller (5) in einer Fließrichtung (6) der Schmelze (3) gesehen nach dem Tundish (2) angeordnet ist, wobei der Drehteller (5) rotierbar ist, um die Schmelze (3) auf einer Oberfläche (5a) des Drehtellers (5) zu zerstäuben,
- eine mit dem Tundish (2) fluidisch verbundene Düse (7) zum Ausgießen der Schmelze (3) auf den Drehteller (5),
- eine die Düse (7) zumindest abschnittsweise umgebende Primärgasdüse (8) zur Stabilisierung der Schmelze (3) und
- eine zwischen dem Tundish (2) und dem Drehteller (5) angeordnete Sekundärgasdüse (9),
**dadurch gekennzeichnet, dass**
zumindest ein Auslass (9a) der Sekundärgasdüse (9) in einer, bezogen auf die Drehachse (4), radialen Richtung (10) zumindest abschnittsweise weiter außen als der Drehteller (5) angeordnet ist, um auf die zu Metallpartikeln (11) erstarrte zerstäubte Schmelze (3), die den Drehteller (5) verlässt, einzuwirken,
- wobei ein Abstand (13) zwischen einer normal auf die Drehachse (4) stehenden Normalebene (12), in welcher Normalebene (12) ein Auslass (7a) der Düse (7) liegt, und der Oberfläche (5a) des Drehtellers (5) und/oder ein Abstand (15) zwischen einer weiteren normal auf die Drehachse (4) stehenden Normalebene (14), in welcher weiteren Normalebene (14) ein Auslass (9a) der Sekundärgasdüse (9) liegt, und der Oberfläche (5a) des Drehtellers (5) zur Einstellung der Größe und/oder Form der Metallpartikel (11) adjustierbar ist,
- wobei der Drehteller ausgebildet ist, zwischen 50.000 U/min und 90.000 U/m zu rotieren, und
- wobei der Abstand (13), der parallel zur Drehachse (4) ist, zwischen der Oberfläche (5a) des Drehtellers (5) und der normal auf die Drehachse (4) stehenden Normalebene (12), in welcher Normalebene (12) der Auslass (7a) der Düse (7) liegt, in radialer Richtung (10) monoton fallend ist, oder der Abstand (13), der parallel zur Drehachse (4) ist, zwischen der Oberfläche (5a) des Drehtellers (5) und der normal auf die Drehachse (4) stehenden Normalebene (12), in welcher Normalebene (12) der Auslass (7a) der Düse (7) liegt, in radialer Richtung (10) monoton steigend ist.

2. Vorrichtung (1) nach Anspruch 1, **dadurch gekennzeichnet, dass** der Drehteller (5) einen inneren Bereich (5b) und einen äußeren Bereich (5c) aufweist, wobei sich die zum Tundish (2) weisende Oberfläche (5a) des inneren Bereichs (5b) entlang der radialen Richtung (10) erstreckt und die zum Tundish (2) weisende Oberfläche (5a) des äußeren Bereichs (5c) in einem Winkel (α) von 5° bis 60°, bevorzugt von 15° bis 45°, besonders bevorzugt von 25° bis 35°, zur zum Tundish (2) weisenden Oberfläche (5a) des inneren Bereichs (5b) angeordnet ist.

3. Vorrichtung (1) nach einem der Ansprüche 1 bis 2, **dadurch gekennzeichnet, dass** eine Ausblasrichtung (9b) der Sekundärgasdüse (9) parallel zur Drehachse (4) ist.

4. Vorrichtung (1) nach einem der Ansprüche 1 bis 3, **dadurch gekennzeichnet, dass** der Auslass (9a) der Sekundärgasdüse (9) zumindest abschnittsweise ringförmig ausgebildet ist und den Drehteller (5) zumindest abschnittsweise umfänglich umgibt.

5. Vorrichtung (1) nach einem der Ansprüche 1 bis 4, **dadurch gekennzeichnet, dass** eine Ausblasrichtung (8a) der Primärgasdüse (8) auf die aus der Düse (7) austretende Schmelze (3) weist.

6. Vorrichtung (1) nach einem der Ansprüche 1 bis 5, **dadurch gekennzeichnet, dass** ein Durchmesser (7b) der Düse (7), insbesondere des Auslasses (7a), zur Dosierung der Schmelze (3) einstellbar ist.

7. Vorrichtung (1) nach einem der Ansprüche 1 bis 6, **dadurch gekennzeichnet, dass** die Vorrichtung (1) einen Sichter zur Klassierung der Metallpartikel (11) umfasst, wobei der Sichter in Fließrichtung (6) der Schmelze (3) gesehen nach dem Drehteller (5) angeordnet ist.

8. Verfahren zur Herstellung eines Metallpulvers umfassend folgende Schritte:
- Schmelzen mindestens eines Metalls in einem Tundish (2),
- Ausgießen einer Schmelze (3) aus dem Tundish (2) mittels einer Düse (7) auf einen um eine Drehachse (4) zwischen 50.000 U/min und 90.000 U/m rotierenden Drehteller (5),
- Stabilisieren der Schmelze (3) mittels eines auf die Schmelze (3) gerichteten Gasstroms aus einer die Düse (7) zumindest abschnittsweise umgebenden Primärgasdüse (8),
- Zerstäuben der Schmelze (3) durch das Auftreffen auf den rotierenden Drehteller (5),
- Erstarren der zerstäubten Schmelze (3) zu Metallpartikeln (11),
- Einwirken eines weiteren Gasstroms auf die den Drehteller (5) verlassenden Metallpartikel (11), welcher weitere Gasstrom aus einer zwischen dem Tundish (2) und dem Drehteller (5) angeordneten Sekundärgasdüse (9) austritt, wobei zumindest ein Auslass (9a) der Sekundärgasdüse (9) in einer, bezogen auf die Drehachse (4), radialen Richtung (10) zumindest abschnittsweise weiter außen als der Drehteller (5) angeordnet ist, um auf die zu Metallpartikeln (11) erstarrte zerstäubte Schmelze (3), die den Drehteller (5) verlässt, einzuwirken,
- wobei ein Abstand (13) zwischen einer normal auf die Drehachse (4) stehenden Normalebene (12), in welcher Normalebene (12) ein Auslass (7a) der Düse (7) liegt, und einer Oberfläche (5a) des Drehtellers (5) und/oder ein Abstand (15) zwischen einer weiteren normal auf die Drehachse (4) stehenden Normalebene (14), in welcher weiteren Normalebene (14) ein Auslass (9a) der Sekundärgasdüse (9) liegt, und der Oberfläche (5a) des Drehtellers (5) zur Einstellung der Größe und/oder Form der Metallpartikel (11) adjustiert wird, und
- wobei der Abstand (13), der parallel zur Drehachse (4) ist, zwischen der Oberfläche (5a) des Drehtellers (5) und der normal auf die Drehachse (4) stehenden Normalebene (12), in welcher Normalebene (12) der Auslass (7a) der Düse (7) liegt, in radialer Richtung (10) monoton fallend ist, oder der Abstand (13), der parallel zur Drehachse (4) ist, zwischen der Oberfläche (5a) des Drehtellers (5) und der normal auf die Drehachse (4) stehenden Normalebene (12), in welcher Normalebene (12) der Auslass (7a) der Düse (7) liegt, in radialer Richtung (10) monoton steigend ist.

## Claims

1. A device (1) for producing a metal powder, comprising:
- a tundish (2) for producing a melt (3);
- a rotary table (5) having an axis of rotation (4), the rotary table (5) being arranged downstream from the tundish (2) as viewed in a flow direction (6) of the melt (3), and the rotary table (5) being rotatable so as to atomize the melt (3) on a surface (5a) of the rotary table (5);
- a nozzle (7) that is fluidically connected to the tundish (2) for pouring the melt (3) onto the rotary table (5);
- a primary gas nozzle (8) surrounding the nozzle (7) at least in sections for stabilizing the melt (3); and - a secondary gas nozzle (9) arranged between the tundish (2) and the rotary table (5),
**characterized in that**
at least one outlet (9a) of the secondary gas nozzle (9) at least in sections is arranged in a radial direction (10), based on the axis of rotation (4), further to the outside than the rotary table (5) so as to act on the atomized melt (3), which has solidified to form metal particles (11) and is leaving the rotary table (5),
- a distance (13) between a normal plane (12) that is perpendicular to the axis of rotation (4), with an outlet (7a) of the nozzle (7) being located in the normal plane (12), and the surface (5a) of the rotary table (5), and/or a distance (15) between a further normal plane (14) that is perpendicular to the axis of rotation (4), with an outlet (9a) of the secondary gas nozzle (9) being located in the further normal plane (14), and the surface (5a) of the rotary table (5) being adjustable for setting the size and/or shape of the metal particles (11);
- the rotary table being designed to rotate at between 50,000 rpm and 90,000 rpm; and
- the distance (13), which is parallel to the axis of rotation (4), between the surface (5a) of the rotary table (5) and the normal plane (12) that is perpendicular to the axis of rotation (4), with the outlet (7a) of the nozzle (7) being located in the normal plane (12), decreasing monotonically in the radial direction (10), or the distance (13), which is parallel to the axis of rotation (4), between the surface (5a) of the rotary table (5) and the normal plane (12) that is perpendicular to the axis of rotation (4), with the outlet (7a) of the nozzle (7) being located in the normal plane (12), increasing monotonically in the radial direction (10).

2. The device (1) according to claim 1, **characterized in that** the rotary table (5) comprises an inner region (5b) and an outer region (5c), the surface (5a) of the inner region (5b) facing the tundish (2) extending along the radial direction (10), and the surface (5a) of the outer region (5c) facing the tundish (2) being arranged at an angle (α) of 5° to 60°, preferably 15° to 45°, particularly preferably 25° to 35°, with respect to the surface (5a) of the inner region (5b) facing the tundish (2).

3. The device (1) according to any one of claims 1 to 2, **characterized in that** a blow-out direction (9b) of the secondary gas nozzle (9) is parallel to the axis of rotation (4).

4. The device (1) according to any one of claims 1 to 3, **characterized in that** the outlet (9a) of the secondary gas nozzle has an annular design at least in sections and surrounds the rotary table (5) circumferentially at least in sections.

5. The device (1) according to any one of claims 1 to 4, **characterized in that** a blow-out direction (8a) of the primary gas nozzle (8) points toward the melt (3) emerging from the nozzle (7).

6. The device (1) according to any one of claims 1 to 5, **characterized in that** a diameter (7b) of the nozzle (7), in particular of the outlet (7a), is adjustable for metering the melt (3).

7. The device (1) according to any one of claims 1 to 6, **characterized in that** the device (1) comprises a classifier for classifying the metal particles (11), the classifier being arranged downstream from the rotary table (5) as viewed in the flow direction (6) of the melt (3).

8. A method for producing a metal powder comprising the following steps:
- melting at least one metal in a tundish (2);
- pouring a melt (3) from the tundish (2) by way of a nozzle (7) onto a rotary table (5) rotating about an axis of rotation (4) at a speed between 50,000 rpm and 90,000 rpm;
- stabilizing the melt (3) by way of a gas stream directed at the melt (3) from a primary gas nozzle surrounding the nozzle (7) at least in sections;
- atomizing the melt (3) by impingement onto the rotating rotary table (5);
- solidifying the atomized melt (3) to form metal particles (11);
- having a further gas stream act on the metal particles (11) leaving the rotary table (5), the further gas stream emerging from a secondary gas nozzle (9) arranged between the tundish (2) and the rotary table (5), and at least one outlet (9a) of the secondary gas nozzle (9) at least in sections being arranged in a radial direction (10), based on the axis of rotation (4), further to the outside than the rotary table (5) so as to act on the atomized melt (3), which has solidified to form metal particles (11) and is leaving the rotary table (5);
- a distance (13) between a normal plane (12) that is perpendicular to the axis of rotation (4), with an outlet (7a) of the nozzle (7) being located in the normal plane (12), and a surface (5a) of the rotary table (5), and/or a distance (15) between a further normal plane (14) that is perpendicular to the axis of rotation (4), with an outlet (9a) of the secondary gas nozzle (9) being located in the further normal plane (14), and the surface (5a) of the rotary table (5) being adjusted for setting the size and/or shape of the metal particles (11); and
- the distance (13), which is parallel to the axis of rotation (4), between the surface (5a) of the rotary table (5) and the normal plane (12) that is perpendicular to the axis of rotation (4), with the outlet (7a) of the nozzle (7) being located in the normal plane (12), decreasing monotonically in the radial direction, or the distance (13), which is parallel to the axis of rotation (4), between the surface (5a) of the rotary table (5) and the normal plane (12) that is perpendicular to the axis of rotation (4), with the outlet (7a) of the nozzle (7) being located in the normal plane (12), increasing monotonically in the radial direction (10).

## Revendications

1. Dispositif (1) destiné à produire une poudre métallique, comprenant :
- un panier de coulée (2) destiné à produire un mélange fondu (3) ;
- un plateau tournant (5) ayant un axe de rotation (4), le plateau tournant (5) étant agencé en aval du panier de coulée (2) comme vu dans une direction d'écoulement (6) du mélange fondu (3), et le plateau tournant (5) pouvant tourner de manière à atomiser le mélange fondu (3) sur une surface (5a) du plateau tournant (5) ;
- une buse (7) qui est raccordée de manière fluidique au panier de coulée (2) pour verser le mélange fondu (3) sur le plateau tournant (5) ;
- une buse de gaz principale (8) entourant la buse (7) au moins par sections pour stabiliser le mélange fondu (3) ; et
- une buse de gaz secondaire (9) agencée entre le panier de coulée (2) et le plateau tournant (5),
**caractérisé en ce que**
au moins une sortie (9a) de la buse de gaz secondaire (9) au moins par sections est agencée dans une direction radiale (10), en se basant sur l'axe de rotation (4), plus loin vers l'extérieur que le plateau tournant (5) de manière à agir sur le mélange fondu atomisé (3), qui s'est solidifié pour former des particules métalliques (11) et quitte le plateau tournant (5),
- une distance (13) entre un plan normal (12) qui est perpendiculaire à l'axe de rotation (4), avec une sortie (7a) de la buse (7) située dans le plan normal (12), et la surface (5a) du plateau tournant (5), et/ou une distance (15) entre un plan normal supplémentaire (14) qui est perpendiculaire à l'axe de rotation (4), avec une sortie (9a) de la buse de gaz secondaire (9) située dans le plan normal supplémentaire (14), et la surface (5a) du plateau tournant (5) pouvant être ajustée pour définir la taille et/ou la forme des particules métalliques (11) ;
- le plateau tournant étant conçu pour tourner à entre 50 000 rpm et 90 000 rpm ; et
- la distance (13), qui est parallèle à l'axe de rotation (4), entre la surface (5a) du plateau tournant (5) et le plan normal (12) qui est perpendiculaire à l'axe de rotation (4), avec la sortie (7a) de la buse (7) située dans le plan normal (12), diminuant de manière monotone dans la direction radiale (10), ou la distance (13), qui est parallèle à l'axe de rotation (4), entre la surface (5a) du plateau tournant (5) et le plan normal (12) qui est perpendiculaire à l'axe de rotation (4), avec la sortie (7a) de la buse (7) située dans le plan normal (12), augmentant de manière monotone dans la direction radiale (10).

2. Dispositif (1) selon la revendication 1, **caractérisé en ce que** le plateau tournant (5) comprend une région interne (5b) et une région externe (5c), la surface (5a) de la région interne (5b) étant orientée vers le panier de coulée (2) s'étendant le long de la direction radiale (10), et la surface (5a) de la région externe (5c) faisant face au panier de coulée (2) agencé à un angle (α) de 5° à 60°, de préférence de 15° à 45°, particulièrement préférentiellement de 25° à 35°, par rapport à la surface (5a) de la région interne (5b) faisant face au panier de coulée (2).

3. Dispositif (1) selon l'une quelconque des revendications 1 à 2, **caractérisé en ce que** une direction de soufflage (9b) de la buse de gaz secondaire (9) est parallèle à l'axe de rotation (4).

4. Dispositif (1) selon l'une quelconque des revendications 1 à 3, **caractérisé en ce que** la sortie (9a) de la buse de gaz secondaire a une conception annulaire au moins par sections et entoure le plateau tournant (5) de manière circonférentielle au moins par sections.

5. Dispositif (1) selon l'une quelconque des revendications 1 à 4, **caractérisé en ce que** une direction de soufflage (8a) de la buse de gaz principale (8) pointe vers le mélange fondu (3) qui émerge de la buse (7).

6. Dispositif (1) selon l'une quelconque des revendications 1 à 5, **caractérisé en ce que** un diamètre (7b) de la buse (7), en particulier de la sortie (7a), peut être ajusté pour doser le mélange fondu (3).

7. Dispositif (1) selon l'une quelconque des revendications 1 à 6, **caractérisé en ce que** le dispositif (1) comprend un classificateur destiné à classer les particules métalliques (11), le classificateur étant agencé en aval du plateau tournant (5) comme vu dans la direction d'écoulement (6) du mélange fondu (3).

8. Procédé de production d'une poudre métallique comprenant les étapes suivantes consistant à :
- faire fondre au moins un métal dans un panier de coulée (2) ;
- verser un mélange fondu (3) depuis le panier de coulée (2) par le biais d'une buse (7) sur un plateau tournant (5) tournant autour d'un axe de rotation (4) à une vitesse entre 50 000 rpm et 90 000 rpm ;
- stabiliser le mélange fondu (3) par le biais d'un flux de gaz dirigé vers le mélange fondu (3) à partir d'une buse de gaz principale entourant la buse (7) au moins par sections ;
- atomiser le mélange fondu (3) par impact sur le plateau tournant (5) en rotation ;
- solidifier le mélange fondu (3) atomisé pour former des particules métalliques (11) ;
- faire agir un flux de gaz supplémentaire sur les particules métalliques (11) quittant le plateau tournant (5), le flux de gaz supplémentaire émergeant d'une buse de gaz secondaire (9) agencée entre le panier de coulée (2) et le tableau tournant (5), et au moins une sortie (9a) de la buse de gaz secondaire (9) au moins par sections étant agencée dans une direction radiale (10), en se basant sur l'axe de rotation (4), plus loin vers l'extérieur que le plateau tournant (5) de manière à agir sur le mélange fondu (3) atomisé, qui s'est solidifié pour former des particules métalliques (11) et quitte le plateau tournant (5) ;
- une distance (13) entre un plan normal (12) qui est perpendiculaire à l'axe de rotation (4), avec une sortie (7a) de la buse (7) située dans le plan normal (12), et une surface (5a) du plateau tournant (5), et/ou une distance (15) entre un plan normal supplémentaire (14) qui est perpendiculaire à l'axe de rotation (4), avec une sortie (9a) de la buse de gaz secondaire (9) située dans le plan normal supplémentaire (14), et la surface (5a) du plateau tournant (5) étant ajustée pour définir la taille et/ou la forme des particules métalliques (11) ; et
- la distance (13), qui est parallèle à l'axe de rotation (4), entre la surface (5a) du plateau tournant (5) et le plan normal (12) qui est perpendiculaire à l'axe de rotation (4), avec la sortie (7a) de la buse (7) située dans le plan normal (12), diminuant de manière monotone dans la direction radiale, ou la distance (13), qui est parallèle à l'axe de rotation (4), entre la surface (5a) du plateau tournant (5) et le plan normal (12) qui est perpendiculaire à l'axe de rotation (4), avec la sortie (7a) de la buse (7) située dans le plan normal (12), augmentant de manière monotone dans la direction radiale (10).
